# EUROPÄISCHE PATENTSCHRIFT

(11) **EP 1 252 639 B1**
(45) Veröffentlichungstag und Bekanntmachung des Hinweises auf die Patenterteilung: **02.08.2006**
(21) Anmeldenummer: 00971256.3
(22) Anmeldetag: 21.09.2000
(51) Int. Cl.: H01H 50/32

(54) **SCHÜTZANORDNUNG**
CONTACTOR ARRANGEMENT
ENSEMBLE CONTACTEUR

(30) Priorität: 27.09.1999 DE 19946207
(43) Veröffentlichungstag der Anmeldung: 30.10.2002
(73) Patentinhaber: SIEMENS AKTIENGESELLSCHAFT, 80333 München (DE)
(72) Erfinder: BRAUBURGER, Oliver, 61206 Woellstadt (DE)
(86) Internationale Anmeldenummer: PCT/DE2000/003296
(87) Internationale Veröffentlichungsnummer: WO 2001/024213

(56) Entgegenhaltungen:
- EP-A- 0 313 954
- EP-A- 0 455 534
- DE-A- 2 440 361
- DE-U- 29 706 431

## Beschreibung

Die vorliegende Erfindung betrifft eine Schützanordnung mit zwei Schützen und einem Sperrelement,
- wobei die Schütze Führungen für Kontaktträger aufweisen,
- wobei das Sperrelement bei Betätigung eines der Schütze von der Führung des betätigten Schützes aus einer Zwischenstellung in eine Sperrposition ausgelenkt wird, in der ein Betätigen des unbetätigten Schützes gesperrt ist,
- wobei bei einem Betätigungsversuch des unbetätigten Schützes die Führung des unbetätigten Schützes in einem Betätigungsbereich auf das Sperrelement einwirkt,
- wobei die Führungen direkt auf das Sperrelement einwirken.

Derartige Schützanordnungen sind z. B. aus der DE 195 48 480 C1 oder der DE 24 40 361 A1 bekannt.

Aus der EP 0 313 954 A1 ist eine Schützanordnung mit zwei Schützen und einem Sperrelement bekannt, bei der die Schütze Führungen für Kontaktträger aufweisen, das Sperrelement bei Betätigung eines der Schütze von der Führung des betätigten Schützes aus einer Zwischenstellung in eine Sperrposition ausgelenkt wird, in der ein Betätigen des unbetätigten Schützes gesperrt ist, und bei einem Betätigungsversuch des unbetätigten Schützes die Führung des unbetätigten Schützes auf das Sperrelement in einem Betätigungsbereich einwirkt. Die Führungen wirken dabei über Zapfen auf das Sperrelement ein.

Elektrische Lasten werden oftmals auf verschiedene Arten an ein Versorgungsnetz angeschlossen. Beispiel für derartige Anschlußarten sind der wahlweise Anschluß einer Last in Stern- oder Dreieckschaltung an ein Drehstromnetz oder eine Wendeschaltung, bei der entweder eine Gleichspannung umgepolt wird oder ein Drehstromnetz einmal linksdrehend und einmal rechtsdrehend an eine Last angeschlossen wird.

Der Anschluß der elektrischen Last an das Versorgungsnetz erfolgt in der Regel über Schütze. Würden beide Schütze gleichzeitig betätigt, hätte dies einen Phasenkurzschluß zur Folge. Ein derartiges gleichzeitiges Betätigen beider Schütze muss daher verhindert werden. Dies wird im Stand der Technik mit den erwähnten Schützanordnungen erreicht.

Bei wiederholten Betätigungsversuchen des unbetätigten Schützes treten in den Sperrelementen des eingangs genannten Standes der Technik im Laufe der Zeit Ermüdungserscheinungen auf. Schließlich brechen sie, so dass sie ihre Funktion nicht mehr erfüllen können.

Bei der Schützanordnung gemäß der EP 0 313 954 A1 erfolgt die Ankopplung des Sperrelements an die Bewegung der Kontaktträger über Zapfen, die seitlich in die Führung der Kontaktträger eingeführt werden. Die Bewegung der Kontaktträger wird somit über die Zapfen auf das Sperrelement übertragen. Befindet sich das Sperrelement in Sperrstellung, so wird die Bewegung des Kontaktträgers über den Zapfen gesperrt. Das Betätigen des unbetätigten Schützes wird somit ebenfalls gesperrt. In der Praxis hat sich herausgestellt, dass aufgrund der hohen auftretenden Kräfte die Zapfen abbrechen. Bei dieser Schützanordnung stellen also die Zapfen die Schwachstelle dar.

Die Aufgabe der vorliegenden Erfindung besteht darin, eine Schützanordnung zu schaffen, bei der die Führungen direkt auf das Sperrelement einwirken und dennoch im Sperrelement keine Ermüdungserscheinungen auftreten.

Die Aufgabe wird dadurch gelöst, dass aufgrund des Betätigungsversuchs im Sperrelement im wesentlichen nur Druckkräfte auftreten.

Die Erfindung beruht auf der Erkenntnis, dass das Ermüden der Sperrelemente bzw. der Zapfen auf Zug- und/oder Biegebeanspruchungen zurückzuführen ist. Bei im wesentlichen reiner Druckbeanspruchung hingegen tritt praktisch keine Materialermüdung auf.

Die Realisierung einer im wesentlichen reinen Druckbeanspruchung ist besonders einfach, da das Sperrelement bei dem Betätigungsversuch unterhalb des Betätigungsbereichs an mindestens einen Anschlag angedrückt wird, so dass das Sperrelement sich bei dem Betätigungsversuch an dem mindestens einen Anschlag abstützt.

Wenn bei dem Betätigungsversuch auch in der Führung des unbetätigten Schützes im wesentlichen nur Druckkräfte auftreten, tritt auch in der Führung des unbetätigten Schützes praktisch keine Materialermüdung auf.

Die Schützanordnung ist konstruktiv besonders einfach, wenn die Schütze mit Seitenflächen einander zugewandt sind, das Sperrelement in einer Sperrelementaufnahme angeordnet ist und die Sperrelementaufnahme zwischen den Schützen angeordnet ist.

Ein Auftreten von im wesentlichen nur Druckkräften in der Führung des unbetätigten Schützes ist konstruktiv besonders einfach zu realisieren, wenn das Sperrelement in einer Schwenkebene verschwenkbar ist, die senkrecht zu den Seitenflächen verläuft.

Der mechanische Aufbau wird noch einfacher, wenn die Führungen in einer Betätigungsrichtung auf das Sperrelement einwirken und die Betätigungsrichtung parallel zu den Seitenflächen verläuft.

Wenn die Sperrelementaufnahme zumindest teilweise in den Schützen versenkt angeordnet ist, benötigt die Schützanordnung einen geringen Platzbedarf. Der Platzbedarf ist minimal, wenn die Seitenflächen aneinander angrenzen.

Wenn die Schütze je eine Frontseite und eine der Frontseite gegenüberliegende Rückseite aufweisen und die Rückseiten und die Sperrelementaufnahme bündig miteinander abschließen, ergibt sich zwangsweise eine definierte Positionierung des Sperrelements. Justierungen sind nicht mehr erforderlich.

Wenn das Sperrelement als Wendeherz ausgebildet ist, arbeitet das Sperrelement besonders zuverlässig.

Prinzipiell können die Schütze beliebig ausgebildet sein. Im Regelfall aber sind über die Kontaktträger jeweils mindestens drei Lastkontakte betätigbar.

Weitere Vorteile und Einzelheiten ergeben sich aus der nachfolgenden Beschreibung eines Ausführungsbeispiels. Dabei zeigen in Prinzipdarstellung
- FIG 1: eine Schützanordnung,
- FIG 2: ein Detail von FIG 1 im Schnitt und
- FIG 3: ein Sperrelement in einer Sperrelementaufnahme im Schnitt.

FIG 1 zeigt zwei Schütze 1. Eines der Schütze 1 ist dabei detailliert dargestellt, das andere Schütz 1 nur schematisch angedeutet. Die Schütze 1 sind mit Seitenflächen 2 einander zugewandt. Zwischen den Schützen ist eine Sperrelementaufnahme 3 angeordnet.

Es ist möglich, die Schütze 1 voneinander beabstandet anzuordnen. Bevorzugt aber grenzen die Seitenflächen 2 aneinander an. Insbesondere in diesem Fall ist die Sperrelementaufnahme 3 vollständig oder teilweise in den Schützen 1 versenkt angeordnet.

Die Schütze 1 weisen je eine Frontseite 4 und eine der Frontseite 4 gegenüberliegende Rückseite 5 auf. Die Rückseiten 5 und die Sperrelementaufnahme 3 schliessen bündig miteinander ab.

Die Sperrelementaufnahme 3 weist eine lichte Aufnahmenbreite B auf. In der Sperrelementaufnahme 3 ist ein Sperrelement 6 angeordnet. Es weist eine Sperrelementbreite b auf, die geringfügig kleiner als die lichte Aufnahmenbreite B ist.

Wie aus den FIG 2 und 3 ersichtlich ist, ist das Sperrelement in der Sperrelementaufnahme 3 in einer Schwenkebene 7 verschwenkbar gehalten. Die Aufnahmenbreite B erstreckt sich senkrecht zu dieser Schwenkebene 7. Die Seitenflächen 2 und die Schwenkebene 7 stehen senkrecht aufeinander.

Die Schütze 1 weisen Führungen 8 für Kontaktträger auf. Mittels der Kontaktträger ist jeweils mindestens ein Lastkontakt betätigbar. Vorzugsweise sind über die Kontaktträger sogar jeweils mindestens drei Lastkontakte betätigbar. Dadurch ist ein Drehstromnetz an eine Last anschaltbar.

Das Sperrelement 6 ist gemäß den FIG 2 und 3 als sogenanntes Wendeherz 6 ausgebildet. Es weist eine Herzspitze 9 und Betätigungsbereiche 10 auf. Wenn beide Schütze 1 unbetätigt sind, wird das Wendeherz 6 von einer Rückstellfeder 11 in einer Zwischenstellung gehalten, die in FIG 2 und 3 dargestellt ist. Beispielhaft sei nachfolgend angenommen, dass nunmehr zuerst das linke der beiden Schütze 1 betätigt wird und sodann versucht wird, auch das rechte der beiden Schütze 1 zu betätigen.

Durch das Betätigen des linken Schützes 1 wird dessen Führung 8 in einer Betätigungsrichtung x verschoben. Die Betätigungsrichtung x verläuft parallel zu den Seitenflächen 2 und parallel zur Schwenkebene 7. Durch das Betätigen der linken Führung 8 wird die Herzspitze 9 des Sperrelements 6 in eine Aufnahmekammer 12 ausgelenkt, welche im wesentlichen unterhalb der Führung 8 des rechten Schützes 1 angeordnet ist. In dieser Lage befindet sich das Sperrelement 6 in einer Sperrposition, in der ein Betätigen des rechten Schützes 1 gesperrt ist. Die Führung 8 wirkt dabei in dem Betätigungsbereich 10, der innerhalb der Sperrelementbreite b und damit insbesondere auch der Aufnahmenbreite B liegt, direkt auf das Sperrelement 6 ein.

Wenn nun versucht wird, auch das rechte Schütz 1 zu betätigen, wird dessen Führung 8 ebenfalls in der Betätigungsrichtung x ausgelenkt. Die Führung 8 des rechten Schützes 1 wirkt dabei in dem korrespondierenden Betätigungsbereich 10, der ebenfalls innerhalb der Sperrelementbreite b und damit auch der Aufnahmenbreite B liegt, direkt auf das Sperrelement 6 ein. Dadurch wird das Sperrelement 6 im Bereich der Aufnahmekammer 12 sowie in einem Mittelbereich 13 gegen die Sperrelementaufnahme 3 gedrückt. Es stützt sich also im Bereich der Aufnahmekammer 12 und des Mittelbereichs 13 an der Sperrelementaufnahme 3 ab. Dadurch wird ein weiteres Verschieben der rechten Führung 8 und damit ein Betätigen des rechten Schützes 1 gesperrt. Die Unterseite der Aufnahmekammer 12 und der Mittelbereich 13 stellen also unterhalb des Betätigungsbereichs 10 angeordnete Anschläge 12, 13 dar.

Die Führung 8 des rechten Schützes 1 übt bei dem Betätigungsversuch auf das Sperrelement 6 in der Betätigungsrichtung x eine Betätigungskraft F aus. Aufgrund der Einwirkung innerhalb der Aufnahmenbreite B wird die Betätigungskraft F aber direkt, das heißt insbesondere ohne Umlenkung und damit ohne das Auftreten von Scherkräften, auf die Sperrelementaufnahme 3 übertragen. Es treten also - und zwar sowohl in den Führungen 8 als auch im Sperrelement 6 - im wesentlichen nur Druckkräfte, aber keine Zug- und Scherkräfte auf.

Die Schütze 1 können, wie bereits erwähnt, beliebig ausgestaltet sein. Insbesondere ist sowohl eine Ausbildung als Luftschütze als auch eine Ausbildung als Vakuumschütze möglich. Auch eine Kombination eines Luftschützes mit einem Vakuumschütz ist möglich.

## Patentansprüche

1. Schützanordnung mit zwei Schützen (1) und einem Sperrelement (6),
- wobei die Schütze (1) Führungen (8) für Kontaktträger aufweisen,
- wobei das Sperrelement (6) bei Betätigung eines der Schütze (1) von der Führung (8) des betätigten Schützes (1) aus einer Zwischenstellung in eine Sperrposition ausgelenkt wird, in der ein Betätigen des unbetätigten Schützes (1) gesperrt ist,
- wobei bei einem Betätigungsversuch des unbetätigten Schützes (1) die Führung (8) des unbetätigten Schützes (1) in einem Betätigungsbereich (10) auf das Sperrelement (6) einwirkt,
- wobei die Führungen (8) direkt auf das Sperrelement (6) einwirken,
**dadurch gekennzeichnet, dass** das Sperrelement (6) bei dem Betätigungsversuch unterhalb des Betätigungsbereichs (10) an mindestens einen Anschlag (12, 13) angedrückt wird, so dass das Sperrelement (6) sich bei dem Betätigungsversuch an dem mindestens einen Anschlag (12, 13) abstützt so dass aufgrund des Betätigungsversuchs im Sperrelement (6) im wesentlichen nur Druckkräfte auftreten.

2. Schützanordnung nach Anspruch 1,
**dadurch gekennzeichnet, dass** bei dem Betätigungsversuch auch in der Führung (8) des unbetätigten Schützes (1) im wesentlichen nur Druckkräfte auftreten.

3. Schützanordnung nach Anspruch 1 oder 2
**dadurch gekennzeichnet, dass** die Schütze (1) mit Seitenflächen (2) einander zugewandt sind, dass das Sperrelement (6) in einer Sperrelementaufnahme (3) angeordnet ist und dass die Sperrelementaufnahme (3) zwischen den Schützen (1) angeordnet ist.

4. Schützanordnung nach Anspruch 3,
**dadurch gekennzeichnet, dass** das Sperrelement (6) in einer Schwenkebene (7) verschwenkbar ist, die senkrecht zu den Seitenflächen (2) verläuft.

5. Schützanordnung nach Anspruch 3 oder 4,
**dadurch gekennzeichnet, dass** die Führungen (8) in einer Betätigungsrichtung (x) auf das Sperrelement (6) einwirken und dass die Betätigungsrichtung (x) parallel zu den Seitenflächen (2) verläuft.

6. Schützanordnung nach Anspruch 3, 4 oder 5,
**dadurch gekennzeichnet, dass** die Sperrelementaufnahme (3) zumindest teilweise in den Schützen (1) versenkt angeordnet ist.

7. Schützanordnung nach Anspruch 6,
**dadurch gekennzeichnet, dass** die Seitenflächen (2) aneinander angrenzen.

8. Schützanordnung nach einem der Ansprüche 3 bis 7,
**dadurch gekennzeichnet, dass** die Schütze (1) je eine Frontseite (4) und eine der Frontseite (4) gegenüberliegende Rückseite (5) aufweisen und daß die Rückseiten (5) und die Sperrelementaufnahme (3) bündig miteinander abschließen.

9. Schützanordnung nach einem der obigen Ansprüche,
**dadurch gekennzeichnet, dass** das Sperrelement (6) als Wendeherz (6) ausgebildet ist.

10. Schützanordnung nach einem der obigen Ansprüche,
**dadurch gekennzeichnet, dass** über die Kontaktträger jeweils mindestens drei Lastkontakte betätigbar sind.

## Claims

1. Contactor arrangement having two contactors (1) and a blocking element (6),
- with the contactors (1) having guides (8) for contact supports,
- with the blocking element (6) being deflected from an intermediate position to a blocking position by the guide (8) of the operated contactor (1) when one of the contactors (1) is operated, which blocking position prevents operation of the unoperated contactor (1),
- with the guide (8) of the unoperated contactor (1) acting in an operating region (10) on the blocking element (6) if an attempt is made to operate the unoperated contactor (1), and
- with the guides (8) acting directly on the blocking element (6),
**characterized in that**, when an attempt is made to operate it, the blocking element (6) is pressed underneath the operating region (10) against at least one stop (12, 13), such that the blocking element (6) is supported on the at least one stop (12, 13) during the operating attempt, so that essentially only compression forces occur in the blocking element (6) as a result of the attempt to operate it.

2. Contactor arrangement according to Claim 1,
**characterized in that**, when an attempt is made to operate it, essentially only compression forces also occur in the guide (8) of the unoperated contactor (1).

3. Contactor arrangement according to Claim 1 or 2,
**characterized in that** the side surfaces (2) of the contactors (1) face one another, **in that** the blocking element (6) is arranged in a blocking element holder (3), and **in that** the blocking element holder (3) is arranged between the contactors (1).

4. Contactor arrangement according to Claim 3,
**characterized in that** the blocking element (6) can pivot in a pivoting plane (7) which runs at right angles to the side surfaces (2).

5. Contactor arrangement according to Claim 3 or 4,
**characterized in that** the guides (8) act on the blocking element (6) in an operating direction (x), and **in that** the operating direction (x) runs parallel to the side surfaces (2).

6. Contactor arrangement according to Claim 3, 4 or 5,
**characterized in that** the blocking element holder (3) is arranged at least partially recessed in the contactors (1).

7. Contactor arrangement according to Claim 6,
**characterized in that** the side surfaces (2) are adjacent to one another.

8. Contactor arrangement according to one of Claims 3 to 7,
**characterized in that** the contactors (1) each have one front face (4) and one rear face (5), which is opposite the front face (4), and **in that** the rear faces (5) and the blocking element holder (3) end flush with one another.

9. Contactor arrangement according to one of the above claims,
**characterized in that** the blocking element (6) is in the form of a rotating cardioid (6).

10. Contactor arrangement according to one of the above claims,
**characterized in that** at least three load contacts can respectively be operated via the contact supports.

## Revendications

1. Ensemble contacteur ayant deux contacteurs (1) et un élément (6) de blocage,
- dans lequel les contacteurs (1) ont des guidages (8) pour des porte-contacts ;
- dans lequel l'élément (6) de blocage est, lorsque l'un des contacteurs (1) est actionné, dévié par le guidage (8) du contacteur (1) actionné, d'une position intermédiaire en une position de blocage, dans laquelle un actionnement du contacteur (1) non actionné est bloqué ;
- dans lequel, lorsque l'on essaie d'actionner le contacteur (1) non actionné, le guidage du contacteur (1) non actionné agit dans une zone (10) d'actionnement sur l'élément (6) de blocage ;
- dans lequel les guidages (8) agissent directement sur l'élément (6) de blocage,
**caractérisé en ce que** l'élément (6) de blocage est poussé lors d'un essai d'actionnement en dessous de la zone (10) d'actionnement sur au moins une butée (12, 13), de sorte que l'élément (6) de blocage s'appuie lors de l'essai d'actionnement sur la au moins une butée (12, 13) de manière à ne produire, en raison de l'essai d'actionnement, sensiblement que des forces de pression dans l'élément (6) de blocage.

2. Ensemble contacteur suivant la revendication 1,
**caractérisé en ce que**, lors d'un essai d'actionnement, il ne se produit aussi sensiblement que des forces de pression dans le guidage (8) du contacteur non actionné.

3. Ensemble contacteur suivant la revendication 1 ou 2,
**caractérisé en ce que** les contacteurs sont tournés l'un vers l'autre par des surfaces latérales, **en ce que** l'élément (6) de blocage est disposé dans un logement (3) de l'élément de blocage et **en ce que** le logement (3) de l'élément de blocage est disposé entre les contacteurs (1).

4. Ensemble contacteur suivant la revendication 3,
**caractérisé en ce que** l'élément (6) de blocage peut basculer dans un plan (7) de basculement qui s'étend perpendiculairement aux surfaces (2) latérales.

5. Ensemble contacteur suivant la revendication 3 ou 4,
**caractérisé en ce que** les guidages (8) agissent sur l'élément (6) de blocage dans une direction (x) d'actionnement et **en ce que** la direction (x) d'actionnement est parallèle aux surfaces (2) latérales.

6. Ensemble contacteur suivant la revendication 3, 4 ou 5,
**caractérisé en ce que** le logement (3) de l'élément de blocage est noyé au moins en partie dans les contacteurs (1).

7. Ensemble contacteur suivant la revendication 6,
**caractérisé en ce que** les surfaces (2) latérales sont voisines l'une de l'autre.

8. Ensemble contacteur suivant l'une des revendications 3 à 7,
**caractérisé en ce que** les contacteurs (1) ont, respectivement, une face (4) avant et une face (5) arrière opposée à la face (4) avant et **en ce que** les faces (5) arrière et le logement (3) de l'élément de blocage sont à affleurement.

9. Ensemble contacteur suivant l'une des revendications ci-dessus,
**caractérisé en ce que** l'élément (6) de blocage est constitué sous la forme d'un coeur (6) de renversement.

10. Ensemble contacteur suivant l'une des revendications ci-dessus,
**caractérisé en ce que**, respectivement, au moins trois contacts de charge peuvent être actionnés par les porte-contacts.
